# EUROPÄISCHE PATENTANMELDUNG

(11) **EP 4 095 013 A1**
(43) Veröffentlichungstag der Anmeldung: **30.11.2022**
(21) Anmeldenummer: 22175882.4
(22) Anmeldetag: 27.05.2022
(51) Int. Cl.: B61L 23/04, B61D 19/02, B61L 15/00

(54) **FAHRZEUG MIT EINEM ÜBERWACHUNGSSENSOR ZUR ÜBERWACHUNG EINER FAHRZEUGUMGEBUNG**

(30) Priorität: 27.05.2021 DE 202021102911 U
(71) Anmelder: Bode - Die Tür GmbH, 34123 Kassel (DE)
(72) Erfinder: BACHMANN, Guido, 34302 Guxhagen (DE)
(74) Vertreter: Patentanwälte Bauer Vorberg Kayser

(57) **Zusammenfassung**

Die vorliegende Erfindung betrifft ein Fahrzeug (1), insbesondere ein Schienenfahrzeug, aufweisend a. einen im Bereich eines ersten Fahrzeugendes (11) und/oder eines zweiten Fahrzeugendes (12) angeordneten Überwachungssensor (3), der dazu eingerichtet ist, eine Fahrzeugumgebung (7) bei einem Haltemanöver des Fahrzeugs (1) an einem Haltesteig (4) in Bezug auf zumindest ein Überwachungskriterium zu überwachen, und b. einen signaltechnisch mit dem/den Überwachungssensor(en) (3) verbundenen Controller.

Um bei einem solchen Fahrzeug (1) die Überwachung eines Haltesteigs bei einem Haltemanöver zu verbessern, ist der Controller dazu eingerichtet ist, auf Basis des zumindest einen Überwachungskriteriums einen Steuerbefehl zu erzeugen, und ein Tür- oder Zustiegsystem des Fahrzeugs (1) entsprechend dem Steuerbefehl zu steuern.

## Beschreibung

Die vorliegende Erfindung betrifft ein Fahrzeug, insbesondere ein Schienenfahrzeug, aufweisend a. einen im Bereich eines ersten Fahrzeugendes und/oder eines zweiten Fahrzeugendes angeordneten Überwachungssensor, der dazu eingerichtet ist, eine Fahrzeugumgebung bei einem Haltemanöver des Fahrzeugs an einem Haltesteig in Bezug auf zumindest ein Überwachungskriterium zu überwachen, und b. einen signaltechnisch mit dem/den Überwachungssensor(en) verbundenen Controller.

Im Sinne der Erfindung kann als "Fahrzeug" beispielsweise ein Fahrzeug des öffentlichen Personenverkehrs verstanden werden. Insbesondere kann es sich bei dem Fahrzeug um ein Schienenfahrzeug handeln, z. B. um einen Zug, eine Straßenbahn, eine Tram, eine U-Bahn etc. Auch kann ein solches Fahrzeug ein radgebundenes Fahrzeug wie ein Bus sein.

An einem Haltesteig kann sich nicht nur eine Vielzahl von Personen (z. B. eine gedrängte Menschenmenge) aufhalten, sondern mitunter können sich auch gefährliche Gegenstände (z. B. Gepäckstücke) auf dem Haltesteig, auf einer Fahrbahn oder auf den Schienen befinden. Beides kann beim Anfahren eines Fahrzeugs in Richtung des Haltesteigs, bzw. beim Haltemanöver als solchem, zu gefährlichen Situationen (z. B. Stürzen von Personen) führen. Solche Gefahrensituationen können ein geregeltes Ein- und Aussteigen in bzw. aus dem Fahrzeug beeinträchtigen. Entsprechend besteht ein erhöhter Bedarf derartige Gefahrensituationen zu prognostizieren und diesen entgegenzuwirken.

Gleiches gilt für Situationen mit einem erhöhten Verkehrsaufkommen (z. B. eine Vielzahl wartender Personen auf einem Haltesteig mit Zustiegabsicht in ein Fahrzeug, oder eine Vielzahl innerhalb des Fahrzeugs befindlicher Personen mit Ausstiegabsicht). Auch hierbei ist eine Analyse einer Fahrzeugumgebung außerhalb des Fahrzeugs (z. B. einer Situation auf dem Haltesteig) von großer Relevanz für ein geregeltes Ein- und Aussteigen.

Der vorliegenden Erfindung liegt daher die Aufgabe zugrunde, ein Fahrzeug sowie ein Verfahren zur Überwachung eines Haltesteigs bei einem Haltemanöver eines Fahrzeugs an dem Haltesteig bereitzustellen, mit welchem die beschriebenen Nachteile und Gefahren überwunden bzw. zumindest reduziert werden können.

Die genannte Aufgabe wird gelöst mit einem Fahrzeug, insbesondere einem Schienenfahrzeug, aufweisend a. einen im Bereich eines ersten Fahrzeugendes und/oder eines zweiten Fahrzeugendes angeordneten Überwachungssensor, der dazu eingerichtet ist, eine Fahrzeugumgebung bei einem Haltemanöver des Fahrzeugs an einem Haltesteig in Bezug auf zumindest ein Überwachungskriterium zu überwachen, und b. einen signaltechnisch mit dem/den Überwachungssensor(en) verbundenen Controller. Erfindungsgemäß zeichnet sich das Fahrzeug dadurch aus, dass der Controller dazu eingerichtet ist, auf Basis des zumindest einen Überwachungskriteriums einen Steuerbefehl zu erzeugen, und ein Tür- oder Zustiegsystem des Fahrzeugs entsprechend dem Steuerbefehl zu steuern.

Ferner wird die genannte Aufgabe gelöst mit einem Verfahren zur Überwachung eines Haltesteigs bei einem Haltemanöver eines Fahrzeugs an dem Haltesteig, umfassend: Anfahren eines Fahrzeugs an den Haltesteig und Ausführen eines Haltemanövers an dem Haltesteig; Überwachen einer Fahrzeugumgebung in Bezug auf zumindest ein Überwachungskriterium mit einem im Bereich eines ersten Fahrzeugendes und/oder eines zweiten Fahrzeugendes angeordneten Überwachungssensors; unter Einsatz eines Controllers: Erzeugen eines Steuerbefehls auf Basis des zumindest einen Überwachungskriteriums; Steuern eines Tür- oder Zustiegsystems des Fahrzeugs ensprechend dem Steuerbefehl.

Bei dem ersten Fahrzeugende handelt es sich vorzugsweise um einen Frontbereich des Fahrzeugs, also ein vorderes Ende. Bei dem zweiten Fahrzeugende handelt es sich vorzugsweise um einen Heckbereich des Fahrzeugs, also ein hinteres Ende. Ein Schienenfahrzeug kann sich aus mehreren Gliedern (z. B. Waggons) zusammensetzen. Ein jedes Glied (bzw. Waggon) kann als Fahrzeug im Sinne der Erfindung verstanden werden und ein vorderes und hinteres Ende aufweisen. Auch kann ein aus mehreren Gliedern aufgebautes Fahrzeug in Gänze als Fahrzeug aufgefasst werden und ein vorderes Fahrzeugende im Bereich eines vorderen Gliedes (Waggons) vorliegen, während ein hinteres Fahrzeugende durch einen hinteren Bereich eines hinteren Gliedes bereitgestellt ist. Gleiches gilt in jenem Falle, dass das Fahrzeug ein radgebundenes Fahrzeug wie ein Bus ist. Denn auch Busse können ein- oder mehrgliedrig aufgebaut sein.

Die erwähnte signaltechnische Verbindung zwischen dem/den Überwachungssensor(en) und dem Controller kann kabelgebunden oder kabellos ausgebildet sein. Der Controller kann eine zentrale Recheneinheit des Fahrzeugs oder eines Fahrzeuggliedes sein. Der Controller kann auch auf einem externen Server angeordnet sein. Ferner kann jeder Überwachungssensor mit einem Mikrocontroller verbunden sein, wobei die Mikrocontroller wiederrum mit einer zentralen Recheneinheit verbunden sind. Auch diese kann innerhalb des Fahrzeugs oder eines jeweiligen Fahrzeuggliedes, alternativ extern angeordnet sein. Die signaltechnische Verbindung kann über geeignete - und an sich bekannte - Signalkommunikationsschnittstellen bereitgestellt werden. Dabei ist vorzugsweise eine Signalkommunikationsschnittstelle einem jeweiligen Überwachungssensor zugeordnet sowie dem Controller. Die dem Überwachungssensor zugeordnete Signalkommunikationsschnittstelle kann Bestandteil eines mit dem Überwachungssensor verbundenen Mikrocontrollers sein oder mit diesem verbunden sein. Es kann vorgesehen sein, dass mehreren Überwachungssensoren jeweils separate Signalkommunikationsschnittstellen zugeordnet sind, gleichsam können mehrere Überwachungssensoren ein und derselben Signalkommunikationsschnittstelle zugeordnet sein. Über eine signaltechnische Verbindung können Signale, Befehle, und Daten versendet werden.

Wie erwähnt ist der Überwachungssensor dazu eingerichtet, eine Fahrzeugumgebung bei einem Haltemanöver des Fahrzeugs an einem Haltesteig in Bezug auf zumindest ein Überwachungskriterium zu überwachen. Dies kann derart erfolgen, das seitens des Überwachungssensors entsprechende Überwachungsdaten (z. B. Bild- und/oder Videodaten bei einer Kamera als Überwachungssensor, Radardaten bei einem Radarsensor als Überwachungssensor, Ultraschalldaten bei einem Ultraschallsensor als Überwachungssensor, Mikrowellendaten bei einem Mikrowellensensor als Überwachungssensor, Lidardaten bei einem Lidarsensor als Überwachungssensor, Infrarotdaten bei einem Infrarotsensor als Überwachungssensor) aufgenommen und sodann in Bezug auf das Überwachungskriterium geprüft werden. Dazu werden die Daten unter vorgebbaren Prüfkriterien untersucht bzw. ausgelesen, was computergestützt erfolgen kann, beispielsweise unmittelbar in einem mit einer oder mehreren Überwachungseinheiten verbundenen Mikrocontroller, einer anderweitigen damit verbundenen Recheneinheit oder in dem Controller. Es kann vorgesehen sein, die Daten temporär oder längerfristig auf einer Speichereinheit zu speichern. Ein vorgebbares Prüfkriterium kann auf ein qualitatives Vorliegen eines Überwachungskriteriums abstellen, aber auch auf eine quantitative oder inhaltliche Analyse der Daten. Das Untersuchen bzw. Auslesen der Daten unter vorgebbaren Prüfkriterien kann unter Einsatz einer Software, einer Routine, eines Algorithmus (auch auf Basis von künstlicher Intelligenz) erfolgen.

Die Erfindung kann auch ein Verfahren umfassen, bei welchem ein erfindungsgemäßes Fahrzeug ein Haltemanöver ausführt. Beim Anfahren auf den Haltesteig wird eine Fahrzeugumgebung in Bezug auf zumindest ein Überwachungskriterium überwacht. Dabei kann ein jeder Überwachungssensor des Fahrzeugs eine solche Überwachung ausführen. Auf Basis des zumindest einen (erfassten) Überwachungskriteriums, welches im Anschluss einer Auswertung unterzogen wird, wird ein Steuerbefehl erzeugt, und es wird ein Tür- oder Zustiegsystem des Fahrzeugs entsprechend dem Steuerbefehl angesteuert.

Im Speziellen wird ein Verfahren mit dem folgenden Verfahrensablauf vorgeschlagen:
Verfahren zur Überwachung eines Haltesteigs bei einem Haltemanöver eines Fahrzeugs an dem Haltesteig, umfassend: Anfahren eines Fahrzeugs an den Haltesteig und Ausführen eines Haltemanövers an dem Haltesteig; Überwachen einer Fahrzeugumgebung in Bezug auf zumindest ein Überwachungskriterium mit einem im Bereich eines ersten Fahrzeugendes und/oder eines zweiten Fahrzeugendes angeordneten Überwachungssensors; unter Einsatz eines Controllers: Erzeugen eines Steuerbefehls auf Basis des zumindest einen Überwachungskriteriums; Steuern eines Tür- oder Zustiegsystems des Fahrzeugs entsprechend dem Steuerbefehl.

Die im Zusammenhang des "Fahrzeugs" beanspruchten und beschriebenen Merkmale können zudem vorteilhafte Ausgestaltungen des Verfahrens sein. Der Fachmann weiß, dass jegliche Schritte, die eine Aufnahme, Auswertung, Analyse, Untersuchung, ein Auslesen, ein Bewerten etc. von Daten (z. B. Bild- und/oder Videodaten, Radardaten, Ultraschalldaten, Mikrowellendaten, Lidardaten, Infrarotdaten) betreffen, computergestützt (d.h. unter Einsatz eines Computers oder einer Recheneinheit) erfolgen. Dies ist unabhängig davon, ob der Computer/die Recheneinheit unmittelbarer Bestandteil eines Überwachungssensors, eines Mikrocontrollers, einer anderweitigen Recheneinheit, des Controllers oder dergleichen ist.

Weitere vorteilhafte Ausgestaltungen der Erfindung sind in den Unteransprüchen und in der nachfolgenden Beschreibung der in den Unteransprüchen angegebenen Merkmale wiedergegeben.

Nach einer ersten Ausgestaltung der Erfindung kann vorgesehen sein, dass im Bereich des ersten und/oder zweiten Fahrzeugendes eine Mehrzahl von Überwachungssensoren angeordnet sind, wobei quer zu einer Fahrzeuglängsachse jeweils linksseitig und rechtsseitig des Fahrzeugs zumindest ein Überwachungssensor angeordnet ist. Links- und/oder rechtsseitig des Fahrzeugs können somit (an jedem Fahrzeugende) ein oder mehrere Überwachungssensoren angeordnet sein. Eine Anordnung von Überwachungssensoren auf beiden Seiten des Fahrzeugs ist vorteilhaft, um hinsichtlich links oder rechts gelegener Haltesteige in Bezug zum Fahrzeug flexibel zu sein und diese überwachen zu können.

Nach einer weiteren vorteilhaften Ausgestaltung der Erfindung kann vorgesehen sein, dass die jeweiligen Überwachungssensoren in Bezug auf eine Fahrzeugaußenverkleidung versenkt angeordnet sind. Dies bedeutet, dass die Überwachungssensoren körperlich in Bezug zur Fahrzeugaußenverkleidung bzw. einer äußeren Oberfläche des Fahrzeugs nicht vorstehen. Dies kann aerodynamische Vorteile bei der Fahrt des Fahrzeugs bieten wie auch die Gefahr von Beschädigungen bei Kollision mit Gegenständen der Umgebung minimieren.

Nach einer weiteren vorteilhaften Ausgestaltung der Erfindung kann vorgesehen sein, dass die jeweiligen Überwachungssensoren optische Sensoren oder auf elektromagnetischer Strahlung basierende Sensoren sind. Die optischen Sensoren können Kameras sein, während es sich bei den auf elektromagnetischer Strahlung basierenden Sensoren um Radarsensoren, Ultraschallsensoren, Mikrowellensensoren, Lidarsensoren, oder Infrarotsensoren handeln kann. Unabhängig vom Sensortyp kann es sich bei den Überwachungssensoren um 3D-Sensoren handeln, die ein sich im dreidimensionalen Raum erstreckendes Beobachtungsfeld überwachen können.

Nach einer weiteren vorteilhaften Ausgestaltung der Erfindung kann vorgesehen sein, dass die Überwachungssensoren dazu eingerichtet sind, die Fahrzeugumgebung in Richtung des Haltesteigs zu überwachen. Die Überwachung kann sowohl beim Anfahren des Fahrzeugs auf den Haltesteig erfolgen als auch wenn sich das Fahrzeug bereits im Stillstand befindet, z. B. in unmittelbarer Nähe des Haltesteigs.

Nach einer weiteren vorteilhaften Ausgestaltung der Erfindung kann vorgesehen sein, dass das Überwachungskriterium ein Fahrzeugabstand zum Haltesteig, eine relative Höhendifferenz zwischen Fahrzeug und Haltesteig oder ein personenbezogenes Kriterium von auf dem Haltesteig befindlichen Personen betrifft. Sowohl der Fahrzeugabstand als auch die Höhendifferenz bemisst sich vorzugsweise an vorgegebenen Referenzpunkten. Der Fahrzeugabstand kann in Bezug zu den Überwachungssensoren ermittelt werden. Da diese vorzugsweise in Bezug auf eine Fahrzeugaußenverkleidung versenkt angeordnet sind, kann es sich sodann um den Abstand des Haltesteigs zur Fahrzeugaußenverkleidung handeln. In Bezug auf die Höhendifferenz kann das System dahingehend eingestellt oder kalibriert werden, dass eine Höhendifferenz des Haltesteigs zu einem Höhenniveau einer Eintrittskante eines Türportals ermittelt wird. Gleichsam kann das Bodenniveau eines Fahrzeuginnenraums als Referenzhöhe definiert werden. Auch andere Referenzpunkte können definiert werden. Ein personenbezogenes Kriterium von auf dem Haltesteig befindlichen Personen kann beispielsweise eine Anzahl von Personen oder eine Anzahl/Größe bestimmter Fahrgastgruppen sein. Auch zwischen den potentiellen Fahrgästen ermittelbare Abstände (auf dem Haltesteig) oder eine Fahrgastdichte pro Überwachungsbereich können als Überwachungskriterium verstanden werden.

Nach einer weiteren vorteilhaften Ausgestaltung der Erfindung kann vorgesehen sein, dass der Controller dazu eingerichtet ist, einen Steuerbefehl in Bezug auf die Auswahl einer Trittplatte als Teil des Zustiegsystems, die Einstellung einer Ausfahrweite der Trittplatte, einer Öffnung- oder Öffnungsweite zumindest eines dem Türsystem zugehörigen Türflügels zu erzeugen und das Tür- oder Zustiegsystem entsprechend zu steuern. Denn je nach Abstand oder Höhendifferenz des Fahrzeugs zum Haltesteig kann es aus sicherheitstechnischen Gründen erforderlich sein eine bestimmte Trittplatte (z. B. einer bestimmten Größe, einer bestimmten mechanischen Stabilität, einer bestimmten Art) oder eine bestimmte Ausfahrweite der Trittplatte bereitzustellen. Kann beispielsweise anhand der Überwachung prognostiziert werden, dass nur im Bereich bestimmter Türportale des Fahrzeugs Personen zusteigen werden, so müssen nicht notwendigerweise sämtliche Türsysteme geöffnet werden, sondern nur an Ort und Stelle der zusteigenden Personen. Ferner kann im Falle der Erkennung einer bestimmten (kritischen) Anzahl von Personen auf dem Haltesteig oder einer (kritischen) Anzahl/Größe bestimmter Fahrgastgruppen, (kritischen) Abständen von Fahrgästen auf dem Haltesteig, einer (kritischen) Fahrgastdichte pro Überwachungsbereich ein Steuerbefehl erzeugt werden, der ein Öffnen einer Tür/ein Ausfahren einer Trittplatte als Teil des Tür- oder Zustiegsystems aus Sicherheitsgründen verhindert (also ein Aussteigen und Einsteigen in das Fahrzeug verhindert wird), oder wodurch ein Öffnen von bestimmten Türen veranlasst wird, um die Sicherheit der ein- und aussteigenden Personen zu erhöhen. Gleiches kann für den Fall gelten, dass bei der Überwachung ein in der überwachten Fahrzeugumgebung angeordneter Gefahrengegenstand (z. B. ein im Weg stehendes Gepäckstück oder Hindernis) erkannt wird. Sodann kann vom Controller ein Steuerbefehl erzeugt werden, der ein Öffnen einer Tür/ein Ausfahren einer Trittplatte als Teil des Tür- oder Zustiegsystems aus Sicherheitsgründen verhindert, um beispielsweise ein Stolpern von Fahrgästen zu verhindern. Gleiches gilt für anderweitige im Wege der Überwachung erkannte sicherheitsrelevante Ereignisse in der Fahrzeugumgebung.

Nach einer weiteren vorteilhaften Ausgestaltung der Erfindung kann vorgesehen sein, dass der Controller dazu eingerichtet ist, einen Steuerbefehl für ein Fahrgastleitsystem zu erzeugen. Insbesondere bei hohem Verkehrsaufkommen oder ungleicher Verteilung der am Haltesteig befindlichen Personen kann durch die Überwachung (insbesondere des personenbezogenen Kriteriums) ermöglicht werden, die Personen gleichmäßig zu freien Steh- oder Sitzplätzen des Fahrzeugs zu leiten. Dazu kann ein Fahrgastleitsystem verwendet werden, welches die Fahrgäste über optische oder akustische Anzeigen leiten kann. Dieses Fahrgastleitsystem kann mit dem genannten Controller gekoppelt sein.

Für sämtliche der genannten Überwachungs-, Auswertungs-, und Steuerungsaufgaben können geeignete Mittel vorgesehen werden.

Mit der vorliegenden Erfindung wird eine situationsadäquate und bedarfsgerechte Steuerung von Zustieg- oder Türsystemen eines Fahrzeugs ermöglicht, wodurch zugleich eine erhöhte Fahrgastsicherheit gewährleistet wird.

Nachfolgend sei die Erfindung anhand von schematischen Zeichnungen weiter erläutert. Dort zeigen:
- Fig. 1: eine Aufsicht auf ein erfindungsgemäßes Fahrzeug gemäß einer ersten Ausführungsform der Erfindung,
- Fig. 2: eine Aufsicht auf ein erfindungsgemäßes Fahrzeug gemäß einer zweiten Ausführungsform der Erfindung,
- Fig. 3: das Fahrzeug nach Fig. 1 in einer Haltesituation an einem Haltesteig,
- Fig. 4: das Fahrzeug nach Fig. 2 in einer Haltesituation an einem Haltesteig,
- Fig. 5: eine Aufsicht auf ein erfindungsgemäßes Fahrzeug gemäß einer dritten Ausführungsform der Erfindung in einer Haltesituation an einem Haltesteig.

Die Fig. 1 zeigt in einer stark schematisierten Aufsicht ein erfindungsgemäßes Fahrzeug 1 in einer ersten Ausführungsform der Erfindung. Bei dem Fahrzeug 1 handelt es sich vorliegend um ein Schienenfahrzeug, welches auf Schienen 2 fährt. Ersichtlich ist, dass im Bereich eines ersten Fahrzeugendes 11 und eines zweiten Fahrzeugendes 12 Überwachungssensoren 3 angeordnet sind, nämlich links und rechts bezogen auf eine Fahrzeuglängsachse A. Getreu diesem Ausführungsbeispiel stehen die Überwachungssensoren 3 in Bezug auf eine Fahrzeugaußenverkleidung 5 körperlich nach außen vor, schließen also nicht bündig mit diesen ab.

Die jeweiligen Überwachungssensoren 3 sind dazu eingerichtet, eine Fahrzeugumgebung 7 bei einem Haltemanöver des Fahrzeugs 1 an einem Haltesteig 4 in Bezug auf zumindest ein Überwachungskriterium zu überwachen. Die Fahrzeugumgebung 7 kann ein Überwachungsbereich der Überwachungssensoren 3 sein, also z. B. ein über die Überwachungssensoren 3 zugängliches Field-of-View. Ferner umfasst das Fahrzeug einen signaltechnisch mit den Überwachungssensoren verbundenen Controller (nicht dargestellt). Der Controller ist dazu eingerichtet, auf Basis des zumindest einen Überwachungskriteriums einen Steuerbefehl zu erzeugen, und ein Tür- oder Zustiegsystem des Fahrzeugs 1 entsprechend dem Steuerbefehl zu steuern.

Bei der in Fig. 2 dargestellten Ausführungsform sind die Überwachungssensoren 3 nicht linksseitig und rechtsseitig des Fahrzeugs 1 angeordnet, sondern im Bereich einer Fahrzeugfront 21 und eines Fahrzeughecks 22. Gleiches gilt für das Ausführungsbeispiel nach Fig. 4.

Fig. 3 zeigt das Fahrzeug nach Fig. 1 in einer Haltesituation an einem Haltesteig 4. Linksseitig des Fahrzeugs 1 ist ein Haltesteig 4 angeordnet, auf welchem eine Person 6 befindlich ist. Mit dem Überwachungssensor 3 kann die Person 6 erkannt werden, wobei sich die Person 6 innerhalb einer Fahrzeugumgebung 7 befindet, die mittels des Überwachungssensors 3 überwacht werden kann.

Fig. 4 zeigt das Fahrzeug nach Fig 2. in einer entsprechenden Haltesituation. Mit den dortigen Überwachungssensoren 3 kann sowohl die Fahrzeugumgebung im Bereich des Haltesteigs 4 als auch im Bereich der Schienen 2 beobachtet werden. So können z. B. in einem Beobachtungsfeld der überwachten Fahrzeugumgebung 7 befindliche Personen 6 oder Gegenstände 8 (hier auf den Schienen 2 befindlich) erkannt werden.

Figur 5 stellt auf eine weitere Ausführungsvariante ab, bei welche die Überwachungssensoren 3 in Bezug auf eine Fahrzeugaußenverkleidung 5 versenkt angeordnet sind. Dies bedeutet, dass die Überwachungssensoren 3 bündig mit einer äußeren Oberfläche der Fahrzeugaußenverkleidung 5 abschließen. Auch damit können beispielsweise auf einem Haltesteig 4 befindliche Personen 6 überwacht werden.

Nebst der Erkennung von Personen 6 oder Gegenständen 8 können mit den Überwachungssensoren - wie einleitend beschrieben - auch Abstände des Fahrzeugs 1 zum Haltesteig 4 bzw. Höhendifferenzen zu diesem ermittelt werden.

### Bezugszeichenliste

- 1: Fahrzeug
- 2: Schienen
- 3: Überwachungssensor
- 4: Haltesteig
- 5: Fahrzeugaußenverkleidung
- 6: Personen
- 7: Fahrzeugumgebung
- 8: Gegenstand
- 11: erstes Fahrzeugende
- 12: zweites Fahrzeugende
- A: Fahrzeuglängsachse

## Patentansprüche

1. Fahrzeug (1), insbesondere ein Schienenfahrzeug, aufweisend
a. einen im Bereich eines ersten Fahrzeugendes (11) und/oder eines zweiten Fahrzeugendes (12) angeordneten Überwachungssensor (3), der dazu eingerichtet ist, eine Fahrzeugumgebung (7) bei einem Haltemanöver des Fahrzeugs (1) an einem Haltesteig (4) in Bezug auf zumindest ein Überwachungskriterium zu überwachen, und
b. einen signaltechnisch mit dem/den Überwachungssensor(en) (3) verbundenen Controller,
**dadurch gekennzeichnet, dass** der Controller dazu eingerichtet ist, auf Basis des zumindest einen Überwachungskriteriums einen Steuerbefehl zu erzeugen, und ein Tür- oder Zustiegsystem des Fahrzeugs (1) entsprechend dem Steuerbefehl zu steuern.

2. Fahrzeug nach Anspruch 1, **dadurch gekennzeichnet, dass** im Bereich des ersten und/oder zweiten Fahrzeugendes (11, 12) eine Mehrzahl von Überwachungssensoren (3) angeordnet sind, wobei quer zu einer Fahrzeuglängsachse (A) jeweils linksseitig und rechtsseitig des Fahrzeugs (1) zumindest ein Überwachungssensor (3) angeordnet ist.

3. Fahrzeug nach einem der Ansprüche 1 oder 2, **dadurch gekennzeichnet, dass** die jeweiligen Überwachungssensoren (3) in Bezug auf eine Fahrzeugaußenverkleidung (5) versenkt angeordnet sind.

4. Fahrzeug nach einem der vorangehenden Ansprüche, **dadurch gekennzeichnet, dass** die jeweiligen Überwachungssensoren (3) optische Sensoren oder auf elektromagnetischer Strahlung basierende Sensoren sind.

5. Fahrzeug nach Anspruch 4, **dadurch gekennzeichnet, dass** die optischen Sensoren Kameras sind, oder dass die auf elektromagnetischer Strahlung basierenden Sensoren Radarsensoren, Ultraschallsensoren, Mikrowellensensoren, Lidarsensoren, oder Infrarotsensoren ist.

6. Fahrzeug nach einem der vorangehenden Ansprüche, **dadurch gekennzeichnet, dass** die Überwachungssensoren (3) dazu eingerichtet sind, die Fahrzeugumgebung in Richtung des Haltesteigs (4) zu überwachen.

7. Fahrzeug nach einem der vorangehenden Ansprüche, **dadurch gekennzeichnet, dass** das Überwachungskriterium ein Fahrzeugabstand zum Haltesteig (4), eine relative Höhendifferenz zwischen Fahrzeug (1) und Haltesteig (4) oder ein personenbezogenes Kriterium von auf dem Haltesteig (4) befindlichen Personen (6) betrifft.

8. Fahrzeug nach einem der vorangehenden Ansprüche, **dadurch gekennzeichnet, dass** der Controller dazu eingerichtet ist, einen Steuerbefehl in Bezug auf die Auswahl einer Trittplatte als Teil des Zustiegsystems, die Einstellung einer Ausfahrweite der Trittplatte, einer Öffnung- oder Öffnungsweite zumindest eines dem Türsystem zugehörigen Türflügels zu erzeugen und das Tür- oder Zustiegsystem entsprechend zu steuern.

9. Fahrzeug nach einem der vorangehenden Ansprüche, **dadurch gekennzeichnet, dass** der Controller dazu eingerichtet ist, einen Steuerbefehl für ein Fahrgastleitsystem zu erzeugen.

10. Verfahren zur Überwachung eines Haltesteigs (4) bei einem Haltemanöver eines Fahrzeugs (1) an dem Haltesteig (4), umfassend: Anfahren eines Fahrzeugs (1) an den Haltesteig (4) und Ausführen eines Haltemanövers an dem Haltesteig (4); Überwachen einer Fahrzeugumgebung (7) in Bezug auf zumindest ein Überwachungskriterium mit einem im Bereich eines ersten Fahrzeugendes (11) und/oder eines zweiten Fahrzeugendes (12) angeordneten Überwachungssensors (3); unter Einsatz eines Controllers: Erzeugen eines Steuerbefehls auf Basis des zumindest einen Überwachungskriteriums; Steuern eines Tür- oder Zustiegsystems des Fahrzeugs (1) entsprechend dem Steuerbefehl.
